# EUROPÄISCHE PATENTSCHRIFT

(11) **EP 2 496 888 B1**
(45) Veröffentlichungstag und Bekanntmachung des Hinweises auf die Patenterteilung: **22.02.2017**
(21) Anmeldenummer: 10803342.4
(22) Anmeldetag: 04.11.2010
(51) Int. Cl.: F24D 3/10

(54) **Sorptionsmaschine**
Sorption machine
Machine à sorption

(30) Priorität: 04.11.2009 DE 102009053173
(43) Veröffentlichungstag der Anmeldung: 12.09.2012
(73) Patentinhaber: InvenSor GmbH, 13355 Berlin (DE)
(72) Erfinder: BRAUNSCHWEIG, Niels, 13355 Berlin (DE); PAULUSSEN, Sören, 10405 Berlin (DE)
(74) Vertreter: Hertin und Partner Rechts- und Patentanwälte PartG mbB
(86) Internationale Anmeldenummer: PCT/DE2010/001300
(87) Internationale Veröffentlichungsnummer: WO 2011/054348

(56) Entgegenhaltungen:
- EP-A1- 0 508 245
- EP-A1- 1 304 528
- EP-A2- 1 065 447
- WO-A1-03/087682
- DE-A1-102006 010 562
- DE-T2- 69 223 643
- DE-U1-202009 007 774
- JP-A- S57 153 141

## Beschreibung

Die Erfindung betrifft eine Sorptionsmaschine umfassend eine Verteilervorrichtung, wobei die Verteilervorrichtung Anschlüsse zum hydraulischen und/oder elektrischen Verschalten verschiedener Komponenten mit der Sorptionsmaschine, mindestens eine Pumpe und weitere Komponenten zum Antreiben, Messen, Wärmetauschen, Steuern und/oder Regeln eines Antriebs-, Rückkühl-, Wärme- und/oder Kältekreises der Sorptionsmaschine aufweist und mit der Sorptionsmaschine mittels Rohren, Leitungen, Schläuchen und/oder Kabeln verbunden ist.

Im Stand der Technik sind Kältemaschinen umfassend Kälteanlagen beschrieben, die im Allgemeinen der Beheizung und/oder der Kühlung von Gebäuden dienen. Kältemaschinen realisieren thermodynamische Kreisprozesse, bei denen z. B. Wärme unterhalb der Umgebungstemperatur aufgenommen und bei höherer Temperatur abgegeben wird. Diese Kreisprozesse in Kältemaschinen sind im Wesentlichen identisch mit den Kreisprozessen in Wärmepumpen. Die Kältemaschine kann daher auch als eine Wärmepumpe aufgefasst werden. Bekannte Kältemaschinen sind beispielsweise Sorptionskälteanlagen (z. B. Absorptionskälteanlagen oder Adsorptionskälteanlagen), Diffusionsabsorptionskältemaschinen, bzw. Feststoffsorptionswärmepumpen sowie Kompressionskälteanlagen. Die Antriebswärme für die Desorption und die aufgenommene Wärme auf niedrigem Temperaturniveau bei der Kälteerzeugung stellen für Sorptionskältemaschinen Wärmequellen dar. Diese beiden Wärmeströme müssen die Maschinen wieder verlassen, um Sorptionsprozesse am Laufen zu halten. Dies wird in der Regel durch Rückkühlung der Kondensationswärme und Sorptionswärme an die Umgebung realisiert.

Eine Adsorptionskältemaschine besteht aus einer Ad-/Desorber-Einheit, einem Verdampfer, einem Kondensator und/oder einer kombinierten Verdampfer/Kondensator-Einheit, die in einem gemeinsamen Behälter oder in getrennten Behältern untergebracht sind, welche dann mit Rohren o. ä. für die Kältemittelströmung miteinander verbunden sind. Der Vorteil der Sorptionsmaschinen gegenüber konventioneller Wärmepumpentechnik liegt darin, dass der Ablauf der Adsorption/Desorption allein durch die Temperierung des Sorptionsmittels erfolgt. Somit kann der Behälter der Adsorptionsmaschine hermetisch und gasdicht abgeschlossen sein. Bei Verwendung von beispielsweise Wasser als Kältemittel arbeitet die Adsorptionskältemaschine vorzugsweise im Unterdruckbereich.

Die in einer Adsorptionsmaschine stattfindende Adsorption beschreibt einen physikalischen Prozess, bei dem sich ein gasförmiges Kältemittel (beispielsweise Wasser/Wasserdampf) an einen Feststoff anlagert, wobei bei der Anlagerung Energie von dem Kältemittel auf den Feststoff übertragen wird. Die Desorption des Kältemittels, das heißt das Lösen des Kältemittels von dem Feststoff, benötigt wiederum Energie. In einer Adsorptionskältemaschine wird das Kältemittel, welches bei niedriger Temperatur und niedrigem Druck Wärme aufnimmt und bei höherer Temperatur und höherem Druck Wärme abgibt, so gewählt, dass mit der Ad- beziehungsweise Desorption eine Aggregatzustandsänderung einhergeht. Als Adsorptionsmittel sind im Stand der Technik Stoffe beschrieben, die feinporös sind und demzufolge eine sehr große innere Oberfläche besitzen. Vorteilhafte Materialien sind Aktivkohle, Zeolithe, Aluminiumoxid oder Silikagel, Aluminiumphosphate, Silika- Aluminiumphosphate, Metall-Silika-Aluminiumphosphate, Mesostruktur Silikate, Metall-organische Gerüste und/oder mikroporöses Material, umfassend mikroporöse Polymere.

Im Prozess der Adsorptionsmaschine muss die Adsorptionswärme und die Kondensationswärme aus der Anlage abgeführt werden. Dies geschieht in der Regel über ein strömendes Wärmeträgermedium, das diese Wärme zu einer Wärmesenke transportiert, z.B. zu einem Rückkühlwerk, welches die Wärme an die Umgebungsluft abgibt. Wird jedoch die Adsorptionswärme und/oder die Kondensationswärme nicht bzw. schlecht abgeführt, würden die Temperaturen und damit die Drücke innerhalb der Adsorptionsmaschine steigen und der Adsorptionsprozess käme zum Erliegen. Somit kann der Wirkungsgrad einer Adsorptionsmaschine durch eine verbesserte Wärmeübertragung erheblich erhöht werden, was zwangsläufig auch die Wirtschaftlichkeit der Anlage verbessert.

Vorzugsweise sind drei Temperaturniveaus von entscheidender Bedeutung bei Sorptionswärmepumpen: a) das Temperaturniveau der den Desorptionsprozess antreibenden Wärmequelle z.B. 80°C. b) dass Temperaturniveau der eigentlichen Kälteerzeugung bzw. der durch die Sorptionswärmepumpe aufzunehmende Wärme z.B. 10°C. Auf diesem Temperaturniveau findet die Verdampfung des Kältemittels satt. c) das Temperaturniveau der Rückkühlung bzw. Wärmeabgabe an die Umgebung z.B. 40°. Auf diesem Temperaturniveau wird die in der Sorptionswärmepumpe entstehende Kondensations- und Sorptionswärme an die Umgebung abgeleitet und so der Sorptionswärmepumpe entzogen. Es sind demgemäß drei Kreisläufe für den Betrieb der Sorptionspumpe (Sorptionswärmepumpe oder-kältepumpe) von Bedeutung: der Kältekreis, der Rückkühlkreis und der Antriebskreis.

Im Stand der Technik sind unterschiedliche Sorptionsmaschinen offenbart, bei denen das Wärmeträgermedium in der Regel durch einen Strang mit Wärmetauschern (Adsorber oder Kondensator), Hydraulik-Verrohrung, Hydraulik-Komponenten (z.B. Ventile) fließt. So beschreibt beispielsweise die DE 3207 435 A1 eine Steuer- und Regeleinrichtung für eine Sorptionswärmepumpe. Die Steuer- und Regeleinrichtung misst die Temperatur in dem Kreislauf eines Verbraucherfluids und stellt abhängig von der Temperatur die Volumenströme ein. Die Regelung der Ströme erfolgt über ein im Stand der Technik bekanntes 3-Wege-Ventil.

Die WO03/087682 beschreibt eine Feststoff-Sorptionswärmepumpe mit einem hohen Wärmeverhältnis und ein Heizungssystem, welches einen Heizkreislauf, eine Hochtemperaturquelle, eine Niedertemperaturquelle, eine Heizeinrichtung, eine Feststoff-Sorptionswärmepumpe sowie einen Heizkreisverteiler und/oder Heizkreislaufventile zum selektiven Einstellen der Strömung des Wärmeträgers durch den Heizkreislauf umfasst.

Sorptionsmaschinen werden häufig als Kälteerzeugungsanlagen in Gebäuden eingesetzt. Die Montage einer Kälteerzeugungsanlage erfordert das Aufstellen von Kältemaschine und weiteren Komponenten wie Rückkühlern, Raumkühlgebläsen und/oder Pufferspeichern und das Herstellen der Verbindungen zwischen diesen Komponenten, wozu auch die Installation von Pumpen, Absperrventilen und Regelventil gehört. Dabei entstehen oft ungünstige Leitungsführungen, die hohe Strömungsverluste und einen hohen Rohrleitungs-Materialaufwand hervorrufen.

Die korrekte Auslegung einer Kälteanlage ist ebenso wichtig, wie die Auslegung des Gesamtsystems der Kälteanwendung unter Berücksichtigung aller Einzelkomponenten. In den meisten Fällen ist eine Anpassung eines Betriebskonzeptes auf die Anforderungen und Wünsche der Kunden erforderlich. Damit steht die Einbindung und Zusammenführung aller Einzelkomponenten im Vordergrund einer wirtschaftlichen Kälteversorgung. Die Wirtschaftlichkeit ist von großer Bedeutung, denn erst dadurch wird man dem Anspruch auf funktionale und höchstmögliche Primärenergie- und Kosteneinsparung gerecht. Insbesondere bei thermisch angetriebenen Sorptions- und Kälteanlagen ist auf eine optimale Auslegung und Umsetzung zu achten. Da die Temperaturspreizungen aller Kreise sehr gering sind (2-6 K) und die Anlagenperformance in starker Abhängigkeit zum Volumenstrom/Massenstrom steht. Denn das Produkt aus Massenstrom und Temperaturdifferenz ist äquivalent zur Nennleistung (siehe Gleichung 1). Die Umsetzung gemäß Auslegungsvereinbarungen kann vereinfacht werden, indem der Anlagenhersteller die Möglichkeit hat, mit einer einfachen Installation den Nutzer unmittelbar zu unterstützen. Im Vorfeld werden zwischen dem Nutzer und dem Hersteller die wesentlichen Absprachen getroffen, so dass individuelle Anwendungsfälle performanceorientiert geplant und direkt vom Hersteller umgesetzt werden.

Nachteilig hierbei ist, dass alle Anlagen und Systemkomponenten lediglich unter festen und geplanten Bedingungen getestet wurden. In der Praxis werden die Anlagen und Komponenten meist anders installiert als auf dem Teststand. Dadurch ist die hydraulische und elektrische Schaltung eine der häufigsten Fehlerquellen in der praktischen Anwendung von wärme- und kältetechnischen Anlagen. Die meisten Fehler in der hydraulischen und elektrischen Schaltung können, trotz intensiver Kommunikation mit Kunden und Installateuren in der Planungsphase, nicht ausgeschlossen werden. Bei thermisch angetriebenen Kälteanwendungen sind die Temperaturdifferenzen in den verschiedenen Kreisen sehr gering. Für eine bestimmte Antriebs-, Rückkühl- und Kälteleistung, müssen sehr genaue Temperaturwerte eingehalten werden. Als letzte Variable der Gleichung 1 ist es nötig, stark auf die Einhaltung der Nennvolumenströme zu achten. $Q = m ⋅ {c}_{p} ⋅ \left({Δ t}_{m}\right)$

Wird die Temperaturdifferenz von 2-6 K um 1 K verändert, hat das eine Auswirkung auf die Leistung zwischen 15 und 50 Prozent. Ist die Temperaturdifferenz korrekt ausgelegt und die Variable "Volumenstrom", respektive "Massenstrom", wird verändert, hat das einen ebenso großen Einfluss auf Leistung und Effizienz der Kälteanlage.

Die Aufgabe der Erfindung war es demgemäß, eine Sorptionsmaschine mit einer Vorrichtung bereitzustellen, die eine optimale Verschaltung, eine Installation und einen Betrieb einer Sorptionsmaschine ermöglicht, wobei die Vorrichtung nicht die Nachteile oder Mängel des Stands der Technik aufweist.

Gelöst wird die Aufgabe durch den unabhängigen Anspruch. Vorteilhafte Ausführungsformen ergeben sich aus den Unteransprüchen.

Es war völlig überraschend, dass eine Sorptionsmaschine mit kompakter Verteilervorrichtung für Sorptionsmaschinen bereitgestellt werden kann, die nicht die Nachteile und Mängel des Stands der Technik aufweist und eine einfache und fehlerminimierte Installation der Sorptionsmaschine ermöglicht, wobei die Verteilervorrichtung Anschlüsse zum hydraulischen und/oder elektrischen Verschalten verschiedener Komponenten mit einer Sorptionsmaschine und ein Gehäuse und/oder Rahmen umfasst, wobei die Vorrichtung in oder auf dem Gehäuse oder Rahmen angeordnet ist und für einen Betrieb mit der Sorptionsmaschine mittels Rohren, Leitungen, Schläuchen und/oder Kabeln mit dieser verbunden wird und mindestens eine Pumpe und weitere Komponenten zum Antreiben, Pumpen, Wärmetauschen, Messen, Steuern und/oder Regeln eines Antriebs-, Rückkühl-, Wärme- und/oder Kältekreises der Sorptionsmaschine aufweist oder den Einbau davon vorbereitet hat und wobei die Verteilervorrichtung auch Aufnahmevorrichtungen für den Einbau der mindestens einen Pumpe und weiteren Komponenten zum Antreiben, Pumpen, Messen, Steuern und/oder Regeln eines Antriebs-, Rückkühl-, Wärme- und/oder Kältekreises der Sorptionsmaschine aufweist

Es war völlig überraschend, dass eine Vorrichtung eine zentrale Verschaltung und Versorgung der verschiedenen Kreisläufe, die von der Sorptionsmaschine kommen und in diese führen, ermöglicht. Somit kann die Verteilervorrichtung überraschenderweise auch zur Verschaltung von hydraulischen und/oder elektrischen Komponenten, bevorzugt Anschlüssen einer Sorptionsmaschine, bevorzugt einer Adsorptionsmaschine verwendet werden.

Insbesondere betrifft die Erfindung auch eine Sorptionsmaschine mit kompakter Verteilervorrichtung, für eine einfache und fehlerminimierte Installation, umfassend Anschlüsse zum hydraulischen und/oder elektrischen Verschalten verschiedener Komponenten der Sorptionsmaschine und ein Gehäuse oder Rahmen, wobei die Vorrichtung in oder auf dem Gehäuse oder Rahmen angeordnet ist und insbesondere für einen Betrieb mit der Sorptionsmaschine mittels Rohren, Leitungen, Schläuchen und/oder Kabeln verbunden werden kann und Mittel zum Antreiben, Messen, Steuern und/oder Regeln eines Antriebs-, Rückkühl-, Wärme- und/oder Kältekreises der Sorptionsmaschine aufweist.

Die Erfindung betrifft bevorzugt eine Sorptionsmaschine mit Verteilervorrichtung , umfassend Anschlüsse zum hydraulischen und elektrischen Verschalten verschiedener Komponenten mit der Sorptionsmaschine und ein Gehäuse und/oder Rahmen, wobei die Vorrichtung in oder auf dem Gehäuse oder Rahmen angeordnet ist und für einen Betrieb mit der Sorptionsmaschine mittels Rohren, Leitungen, Schläuchen und/oder Kabeln mit dieser verbunden wird und mindestens eine Pumpe und weitere Komponenten zum Antreiben, Pumpen, Messen, Steuern und Regeln eines Antriebs-, Rückkühl-, Wärme- und/oder Kältekreises der Sorptionsmaschine aufweist oder den Einbau davon vorbereitet hat.

Eine hydraulisch und elektrisch korrekt ausgelegte und installierte Schaltung ist die Grundlage für eine funktionierende Betriebsweise. Diese wird in den meisten Fällen vom Installateur oder vom Kunden selbst, eigenständig und ohne Kontrolle durch Andere festgelegt und umgesetzt. So werden z.B. Pumpen, Mischer, Ventile, Anzeigen, usw. von Installateuren oder Planern ausgelegt / dimensioniert, ausgewählt und eingebaut, die sich vielfach über die Auswirkungen falsch ausgelegter und ausgewählter Komponenten nicht im Klaren sind. Außerdem sind herkömmliche Installateure mit der Auslegung und der Berücksichtigung des Zusammenwirkens aller installierter Komponenten bei der Auslegung und Auswahl fachlich überfordert.

Die erfindungsgemäße Sorptionsmaschine ermöglicht eine einfache und schnelle Installation der Sorptionsmaschine und eine Verbindung dieser mit bestehenden Kreisläufen (z. B. einer Klimaanlage) oder Leitungen. Hierbei kann die Verteilervorrichtung bereits mindestens eine Pumpe und weitere Komponenten zum Antreiben, Pumpen, Messen, Steuern und/oder Regeln eines Antriebs-, Rückkühl-, Wärme- und/oder Kältekreises der Sorptionsmaschine aufweisen, wobei die Verteilervorrichtung auch Aufnahmevorrichtungen für den Einbau der mindestens einen Pumpe und weiteren Komponenten zum Antreiben, Pumpen, Messen, Steuern und/oder Regeln eines Antriebs-, Rückkühl-, Wärme- und/oder Kältekreises der Sorptionsmaschine aufweist. Eine Aufnahmevorrichtung kann im Sinne der Erfindung insbesondere eine Vorrichtung (z. B. Haltevorrichtung, Steckplatz, Modul, Einschub, Ausnehmung, usw.) sein, die eine Befestigung einer Pumpe und Komponente ermöglicht und die für die Pumpe und Komponente notwendigen Anschlüsse (z. B. elektrische und/oder hydraulische Anschlüsse) bereitstellt, so dass die Pumpe und Komponente einfach und schnell in die Verteilervorrichtung funktionsfähig integriert und mit der Sorptionsmaschine verbunden werden kann.

Es war völlig überraschend, dass eine Vorrichtung bereitgestellt werden kann, die im Auslieferungszustand nicht mit einer Sorptionsmaschine verbunden ist, aber einfach mit dieser verbunden werden kann und eine effektive Integration der Sorptionsmaschine in eine Kälteanlage ermöglicht. Das heißt, bei der Verteilervorrichtung handelt es sich nicht um einen Bestandteil einer Sorptionsmaschine, sondern um eine separate Vorrichtung, die jedoch vorteilhafterweise in das Gehäuse der Sorptionsmaschine integrierbar ist. Hierfür verfügt die Verteilervorrichtung vorteilhafterweise bereits über alle relevanten Anschlüsse zum hydraulischen und/oder elektrischen Verschalten der Sorptionsmaschine mit der Kälteanlage und über mindestens eine Pumpe. Eine Pumpe bezeichnet im Sinne der Erfindung insbesondere Arbeitsmaschinen, mit denen Fluide gefördert werden. Es können insbesondere Flüssigkeiten, Flüssigkeits-Feststoff-Gemische, Pasten und Gase gepumpt werden. Es war überraschend, dass insbesondere durch eine Integration einer Pumpe in die Verteilervorrichtung eine Vorrichtung bereitgestellt werden kann, die unabhängig von der Sorptionsmaschine erworben wird, aber eine Integration dieser in eine neue oder bereits bestehende Kälteanlage ermöglicht.

Die Erfindung betrifft auch eine Sorptionsmaschine mit Verteilervorrichtung umfassend Anschlüsse zum hydraulischen und/oder elektrischen Verschalten verschiedener Komponenten mit einer Sorptionsmaschine und ein Gehäuse und/oder Rahmen, wobei die Vorrichtung in oder auf dem Gehäuse oder Rahmen angeordnet ist und insbesondere für einen Betrieb mit der Sorptionsmaschine mittels Rohren, Leitungen, Schläuchen und/oder Kabeln mit dieser verbunden ist, insbesondere wird und mindestens eine Pumpe und weitere Komponenten zum Antreiben, Pumpen, Messen, Steuern und/oder Regeln eines Antriebs-, Rückkühl-, Wärme- und/oder Kältekreises der Sorptionsmaschine aufweist oder bevorzugt den Einbau davon vorbereitet hat

Die Kreisläufe umfassen vorzugsweise den Rückkühlkreislauf, den Kältekreis und den Antriebskreis, die über die Vorrichtung beispielsweise mit einem Verbraucher verbunden sind. Der Verbraucher kann im Sinne der Erfindung insbesondere ein zu kühlender oder ein zu erwärmender Raum oder eine Rückkühlvorrichtung sein. Das Zusammenführen der verschiedenen Kreisläufe in einer zentralen Vorrichtung, die das Messen, Antreiben, Steuern und/oder Regeln der Kreisläufe vornimmt, hat zahlreiche Vorteile gegenüber dem Stand der Technik. Die Leistung der Sorptionsmaschine, die im Sinne der Erfindung insbesondere eine Adsorptions- oder Absorptionsmaschine ist, kann einfach und schnell über die erfindungsgemäße Vorrichtung gesteuert werden. Hierfür weist die Vorrichtung auch elektrische oder elektronische Komponenten auf, die einem Benutzer beispielsweise Informationen über die Betriebsweise, den Leistungsgrad oder die Wärme- / Kälteleistung der Maschine anzeigen. Außerdem sind weitere Komponenten umfassend Pumpen, Volumenstromanzeigen, Temperaturanzeigen, Ausdehnungsgefäße, Sicherheitseinrichtungen, Befüll- und Entleereinrichtungen und ähnliche Komponenten in die Vorrichtung integriert. Hierdurch ist eine einfache Steuerung und Kontrolle der Sorptionsmaschine in Bezug auf eine Soll-Leistung möglich. Es ist bevorzugt, dass Volumenstromanzeigen, Temperaturanzeigen und/oder Druckanzeigen und/oder weitere Komponenten, insbesondere Wärmetauscher, Ausdehnungsgefäße, Sicherheitseinrichtungen, Befüll- und Entleereinrichtungen und ähnliche Komponenten und/oder Anschlüsse dafür in die Verteilervorrichtung integriert sind.

Der Benutzer kann in Abhängigkeit von einer Soll-Leistung, d. h. einer Leistung, die von der Maschine erbracht werden soll, Änderungen der Ist-Leistung, der derzeit erbrachten Leistung, vornehmen. Der Benutzer kann hierfür auf die erfindungsgemäße Vorrichtung zurückgreifen und über diese die Einstellungen der Sorptionsmaschine ändern. In die Vorrichtung sind Anzeigen integriert, die dem Benutzer die aktuelle Betriebsweise der Sorptionsmaschine mitteilen. Außerdem sind in die Vorrichtung Pumpen, Ventile usw. integriert, die dem Benutzer eine Änderung der Ist-Leistung ermöglichen.

Vorteilhafterweise ist mindestens ein von der Sorptionsmaschine kommendes Rohr, Leitung und/oder Schlauch von einem Kreislauf der Sorptionsmaschine stammend, umfassend Rückkühlkreislauf, Kältekreislauf und/oder Antriebskreislauf, für einen Betrieb mit der Sorptionsmaschine mit der Verteilervorrichtung verbunden. Die Verteilervorrichtung weist Anschlüsse auf, die mit den entsprechenden Rohren, Leitungen und/oder Schläuchen über dem Fachmann bekannte Mittel (z. B. Schweißfittings, Gewindefittings, Flansche, Armaturen, Rohrkupplungen oder Verschraubungen) verbunden werden.

Es ist weiterhin bevorzugt, dass die Rohre, Leitungen oder Schläuche aus Metall, Kunststoff, plastisch-elastischen Feststoffen und/oder keramischen Werkstoffen bestehen. Vorzugsvarianten umfassen Stahl, rostfreier Stahl, Gusseisen, Kupfer, Messing, Nickel-Legierungen, Titan-Legierungen, Aluminium-Legierungen, Kunststoff, Kombinationen aus Kunststoff und Metall (Verbundrohr), Kombinationen aus Glas und Metall (Email) oder Keramik. Mehrere Rohre können kraftschlüssig und/oder stoffschlüssig miteinander verbunden werden. Kraftschlüssige Verbindungen umfassen Spannringe, Formteile, verbogene Rohrstücke, Schrauben oder Nieten. Stoffschlüssige Verbindungen umfassen Kleben, Schweißen, Löten, Pressen, Kaltschweißen oder Vulkanisieren. Es kann bevorzugt Kupfer oder Aluminium als Material für die Rohre eingesetzt werden, wobei auch die Verwendung von Edelstahl vorteilhaft sein kann, da dieser hohe statische und dynamische Festigkeitswerte aufweist. Rohre aus Kunststoff, umfassend Polyvinylchlorid, sind besonders leicht und flexible und können somit das Gewicht reduzieren. Keramische Werkstoffe, umfassend baukeramische Werkstoffe, weisen eine hohe Stabilität und lange Haltbarkeit auf. Besonders vorteilhaft sind Kombinationen der aufgeführten Materialien, da somit unterschiedliche Stoffeigenschaften kombiniert werden können. Es kann auch bevorzugt sein, insbesondere die Schläuche aus plastisch-elastischen Feststoffen, insbesondere Kautschuk zu fertigen.

Die Verteilervorrichtung ist vorzugsweise mit dem Rückkühlkreislauf, dem Kältekreislauf, dem Antriebskreislauf und der Sorptionsmaschine verbunden und kann im Sinne der Erfindung insbesondere als Kältestation bezeichnet werden.

Es ist bevorzugt, dass mindestens eine Mess- und/oder Regelungsvorrichtung in die Sorptionsmaschine verbaut ist und insbesondere in Kontakt mit wenigstens einem der Kreisläufe gebracht, vorliegt. Die Mess- und/oder Regelungsvorrichtung misst insbesondere physikalische Eigenschaften eines Volumenstroms oder Temperatur, Druck und/oder Strömungsgeschwindigkeit. Unter einem Volumenstrom versteht der Fachmann insbesondere das Volumen eines Mediums (z. B. Kältemittel oder Wärmeträger), das sich innerhalb einer Zeiteinheit durch einen Querschnitt insbesondere eines Rohres oder einer Rohrstrecke bewegt. Folglich umfasst der Gesamtvolumenstrom vor allem die Gesamtheit der Volumenströme bevorzugt in einer Maschine.

Die Mess- und/oder Regelungsvorrichtung ist vorteilhafterweise derart an mindestens einem Rohr befestigt, dass beispielsweise eine Messsonde in dem Rohr vorliegt und mit dem durch das Rohr strömenden Fluid in Kontakt steht. Die gemessenen Größen werden digitalisiert und als Daten bevorzugt an die Verteilervorrichtung oder eine Steuervorrichtung weitergegeben, wodurch eine Optimierung der Sorptionsmaschine möglich ist. Vorteilhafterweise ist es auch möglich, die gemessenen Daten zu speichern und für Vergleichsversuche heranzuziehen.

Es kann bevorzugt sein, dass die gemessenen Daten - die sogenannten Ist-Werte - mit vorgegeben Soll-Werten verglichen werden und eine ggf. bestehende Differenz dazu führt, dass über die Verteilervorrichtung die Regelungsvorrichtung derart eingestellt wird, dass bevorzugt die Rohrnennweite bzw. den Querschnitt des freien Durchflusses, der Druck und/oder die Temperatur variiert wird. Es ist so ein kontinuierlicher und im Wesentlichen störungsfreier Betrieb der Maschine möglich. Außerdem kann die Maschine schnell und einfach an unterschiedliche Betriebsweisen angepasst werden. Hierfür entsprechen die Soll-Werte bevorzugt Werten, die eine bestimmte Betriebsweise definieren.

Die Vorrichtung umfasst bevorzugt elektrische Bauteile oder Komponenten zum Messen, Steuern und/oder Regeln und mindestens eine Pumpe. Die elektrischen oder elektronischen Komponenten umfassen bevorzugt Apparate oder Instrumente, die insbesondere eine Regelung und/oder Steuerung von Temperatur, Druck, Durchfluss, Menge, Füllstand, Drehzahl oder Konzentration ermöglichen. Durch die erfindungsgemäße Vorrichtung ist es außerdem überraschenderweise möglich, die in der Sorptionsmaschine vorkommenden, im Wesentlichen veränderlichen Größen (wie Temperatur oder Druck) konstant (oder gezielt veränderlich) zu halten, das heißt Störeinflüsse auszugleichen.

Es ist eine frühzeitige und umfassende Vermeidung von Verschaltungsfehlern möglich, wodurch ein konstanter und verlustfreier Betrieb der Maschine sichergestellt wird. Die Vorrichtung wird hydraulisch und/oder elektrisch vormontiert, so dass keine Zeit zur Bestellung und Auswahl der einzelnen Komponenten aufgewendet werden muss. Außerdem kann die Installationszeit der Maschine erheblich reduziert werden. Die Vorrichtung kann einfach mit einer Kältemaschine, z. B. einer Sorptionsmaschine verbunden werden. Für die elektrische Verschaltung ist vorzugsweise in der Vorrichtung ein Steuerelement integriert, wobei Klemmleisten der Sorptionsmaschine und Steuerelement bevorzugt gleich nummeriert sind, so dass Anschlussfehler vermieden werden können.

Vorteilhafterweise kann durch die Verteilervorrichtung die Betriebsweise und die Betriebspunkte der mit der Vorrichtung verbundenen Sorptionsmaschine geändert werden. Dies kann beispielsweise durch eine Änderung eines Volumenstroms, des Druckes oder der Temperatur erfolgen.

Der Fachmann weiß, dass Betriebspunkte bestimmte Punkte im Kennfeld oder auf der Kennlinie eines technischen Gerätes, bevorzugt einer Sorptionsmaschine, besonders bevorzugt einer Adsorptionskältemaschine oder Adsorptionswärmepumpe bezeichnen können, die aufgrund der Systemeigenschaften und einwirkenden äußeren Einflüsse und Parameter eingenommen werden. Beispiele hierfür sind die Temperaturen der Wärmesenken und -quellen oder Gesamtvolumenströme im Rückkühlkreis, im Verdampfer oder Desorberstrang.

Die Betriebsweise bezeichnet im Sinne der Erfindung bevorzugt die Art und Weise der Betriebsführung der Maschine. Beispiele hierfür sind die Adaption der Zyklenzeiten der Sorptionsmaschine, das heißt, durch kurze Zyklenzeiten kann die Leistung der Maschine erhöht werden, wohingegen längere Zyklenzeiten zu einem höheren Wirkungsgrad führen.

Ein Rückkühler oder eine Rückkühlvorrichtung bezeichnet im Sinne der Erfindung insbesondere eine Vorrichtung, um bevorzugt das Wärmeträgerfluid zu kühlen, das heißt die aufgenommene Energie auf ein anderes Fluid oder Medium abzuführen. Das Wärmeträgerfluid wird über den Rückkühlkreislauf dem Rückkühler zugeführt. Ein Rückkühler kann beispielsweise einen Luftwärmetauscher, ein Erdwärmetauscher, ein Schwimmbad, einen Brunnen oder eine sonstige Vorrichtung zum Kühlen oder zur Aufnahme der Wärmeenergie umfassen. Der durch die Maschine strömende Volumenstrom ist bevorzugt ein Wärmeträgerfluid, das heißt ein Fluid, das Energie in Form von Wärme aufnehmen und abgeben kann. Bevorzugte Wärmeträgerfluide umfassen Wasser oder Sole. Diese sind besonders umweltfreundlich und günstig bei der Anschaffung. Außerdem sind die Fließeigenschaften von Wasser und Sole für eine Sorptionsmaschine optimal. Zudem bezeichnen beide einen großen Wärmespeicher, wobei die Wärme ebenfalls schnell wieder abgegeben werden kann.

Der Kältekreislauf bezeichnet im Sinne der Erfindung insbesondere den Kreis, in dem die von der Sorptionsmaschine erzeugte Kälte an die zu kühlenden Verbraucher geleitet wird. Über diesen Kreis werden z.B. Raumkühleinheiten wie Kühlgebläse mit der Sorptionsmaschine verbunden.

Mit dem Antriebskreis werden insbesondere Wärmequellen umfassend Solaranlagen, Gasbrenner, Blockheizkraftwerke, Fernwärmeleitungen und Pufferspeicher mit der Sorptionsmaschine verbunden. Hierüber wird die Sorptionsmaschine bevorzugt mit der benötigten Wärme für den Betrieb versorgt.

Es ist bevorzugt, dass in die Verteilervorrichtung mindestens ein Mischer integriert ist. Ein Mischer ist im Sinne der Erfindung insbesondere ein Ventil, was aus mindestens zwei Rohren besteht und die Mischung von mindestens zwei Flüssigkeiten oder Gasen ermöglicht. Dem Fachmann ist ein Mischer auch unter den Begriffen Mischventil, Dreiwegehahn und Dreiwegemischer bekannt, die im Sinne der Erfindung synonym verwendet werden. Der Mischer ermöglicht z. B. die Mischung eines kühlen Mediums mit einem heißen Medium, wodurch eine Einstellung einer definierten Temperatur möglich ist. Der Mischer ist vorzugsweise in die Verteilervorrichtung integriert. Es ist somit beispielsweise möglich, eine gewünschte Temperatur des Rückkühlkreislaufs, Kältekreislaufs und/oder Antriebskreislaufs einzustellen, wobei die Einstellung über elektrische und/oder hydraulische Komponenten der Verteilervorrichtung erreicht werden.

Vorteilhafterweise ist mindestens ein Ventil, umfassend Absperrhahn, Strangregulierventil, Drei- oder Mehrwegeventil und/oder Sicherheitsventil in die Verteilervorrichtung integriert ist. Vorteilhafterweise können unterschiedliche Ventile, die nach ihrer geometrischen Form eingeteilt werden können, in beispielsweise Rohre integriert sein. Hierbei können außerdem Ventile umfassend Durchgangsventile, Eckventile, Schrägsitzventile und/oder Dreiwegeventile verwendet werden. Durch die Verwendung der Ventile lassen sich die Durchflussmengen in den Rohrleitungen exakt und präzise dosieren, sowie sicher gegen die Umgebung abschließen. Die Ventile können vorteilhafterweise per Hand, per Medium, maschinell oder elektromagnetisch betätigt werden und so eine exakte und sichere Regelung der Volumenströme ermöglichen. Es war völlig überraschend, dass die Integration von mindestens einem Ventil in die Verteilervorrichtung eine schnelle und effiziente Regulierung der Sorptionsmaschine ermöglicht, wobei die Ventile auch automatisch regulierbar und programmierbar sind.

Das Gehäuse oder der Rahmen der Verteilervorrichtung ist vorzugsweise aus einem Werkstoff umfassend Metall oder Kunststoff gefertigt ist. Hierdurch kann eine platzsparende, übersichtliche und formschöne in einem robusten Metallgehäuse installierte Verteilervorrichtung bereitgestellt werden. Außerdem kann eine optimale Festigkeit des Gehäuses oder des Rahmens sowie eine optimale Stabilität erreicht werden. Hierbei umfassen Vorzugsvarianten Stahl, rostfreier Stahl, Gusseisen, Kupfer, Messing, Nickel-Legierungen, Titan-Legierungen, Aluminium-Legierungen, Kombinationen aus Kunststoff und Metall (Verbundrohr), Kombinationen aus Glas und Metall (Email) oder Keramik. Keramische Werkstoffe, umfassend baukeramische Werkstoffe, weisen eine hohe Stabilität und lange Haltbarkeit auf. Außerdem kann durch diese Vorteilsvariante Gewicht eingespart werden. Das Gehäuse oder der Rahmen können bevorzugt auf einer horizontalen oder vertikalen Ebene oder einem Ständer befestigt sein und entweder bodenstehend, wand- oder deckenhängend oder an anderen Bauteilen installiert werden. Vorteilhafterweise ist an oder in dem Gehäuse eine Bedien und/oder Anzeigevorrichtung und/oder Anschlüsse für die hydraulischen und/oder elektrischen Komponenten angeordnet sind. Als Bedienvorrichtung können bevorzugt Knöpfe, Schalter, Hebel oder auch alle Formen von Displays und Tasten integriert sein.

Es kann auch bevorzugt sein, dass die Verteilervorrichtung in ein Gehäuse der Sorptionsmaschine integriert und/oder mit dieser verbunden ist. Es war völlig überraschend, dass die Vorrichtung auch in eine Sorptionsmaschine integriert werden kann. Hierbei kann die Verteilervorrichtung in das Gehäuse der Sorptionsmaschine eingebaut sein oder mit dem Gehäuse oder dem Rahmen der Sorptionsmaschine verbunden sein.

Es ist auch bevorzugt, dass Verbindungen zwischen Strängen der Kreisläufe bestehen und Fluid- und Energieströme zwischen den Strängen vorliegen oder ausgetauscht werden können. Der Fachmann weiß, dass Stränge Rohre, Leitungen oder Schläuche umfassen. Die Verbindung kann in Form von Ventilen hergestellt werden, wodurch das durch die Stränge strömende Fluid von einem in einen anderen Kreislauf strömen kann. Das heißt, es kann bevorzugt sein, dass der Rückkühlkreislauf mit dem Kältekreislauf oder dem Antriebskreislauf verbunden wird, wobei jegliche Verbindung der Kreisläufe herstellbar ist. Hierdurch kann überraschenderweise eine freie Kühlung und/oder ein thermischer Frostschutz erreicht werden. Es kann auch vorteilhafterweise eine Umschaltung zwischen den Strängen erfolgen und die verbundenen Komponenten mit unterschiedlichen Kreisen der Sorptionsmaschine umfassend Antriebs-, Rückkühl- und/oder Kältekreis mit der Sorptionsmaschine verbunden werden. Das heißt, die verbundenen Komponenten können unterschiedlich mit der Sorptionsmaschine verwendet werden, wodurch ein Umschalten z.B. zwischen Kältenutzung und Wärmenutzung möglich ist.

Es kann auch bevorzugt sein, dass ein Strangregulierventil in die Verteilervorrichtung integriert ist. Im Sinne der Erfindung ist eine Strangregulierventil insbesondere ein Durchflussbegrenzer. Es kann auch bevorzugt sein Strangregulier- oder Absperrventile mit Bypass-Durchflussmesser zu integrieren.

Weiterhin ist bevorzugt, dass Verbindungen zwischen den Leitungssträngen geschaffen sind, die bevorzugt eine freie Kühlung und/oder thermischen Frostschutz ermöglichen oder sonstige Fluid- und Energieströme zwischen den Strängen ermöglichen. Die Leitungsstränge bezeichnen im Sinne der Erfindung die Stränge des Arbeitskreis, Rückkühlungskreis, Wärme- oder Kältekreis.

Es kann bevorzugt sein, dass eine Umschaltung zwischen den Leitungssträngen erfolgen kann und die verbundenen Komponenten unterschiedlich mit der Sorptionsmaschine verbunden werden, um z.B. zwischen Kältenutzung und Wärmenutzung zu wechseln.

Durch die Verteilervorrichtung können folgende Vorteile erreicht werden:
- Abgestimmte und fachmännisch und zur Sorptionsmaschine passend ausgewählte und dimensionierte Pumpen, Mischer, Volumenstromanzeigen und Anschlüsse,
- hydraulisch vormontiert (spart Installationszeit, spart Zeit zur Bestellung und Auswahl der einzelnen Komponenten),
- elektrisch vormontiert (spart Installationszeit, spart Zeit zur Bestellung und Auswahl der einzelnen Komponenten),
- extra Motorschutz,
- einfache Verbindung von der Sorptionsmaschine oder Kältemaschine und Steuerelement, da die Klemmleisten gleich nummeriert sind,
- die häufigsten Fehler in der Auslegung, Umsetzung und Funktion von hydraulischer und elektrischer Systemtechnik werden durch die Kältestation vermieden,
- platzsparend, übersichtlich und formschön in einem robusten Metallgehäuse installiert,
- netzsteckerfertig vormontiert,
- es können eine Vielzahl an hydraulischen und (regelungs-) technischen Varianten in die Vorrichtung integriert werden,
- für Kälteanwendungen, die ganzjährig im Einsatz sind, kann eine Variante zur Freien Kühlung in der Vorrichtung mitinstalliert werden,
- für Kälteanwendungen, die im Winter die Heizung unterstützen (Wärmepumpenbetrieb), kann eine Variante zur Heizungsversorgung in die Vorrichtung mitinstalliert werden,
- es können Kältekreis-, Rückkühlkreis und Antriebskreispumpen in die Vorrichtung integriert werden,
- es können Volumenstromanzeigen oder Strangregulierventilen in die Vorrichtung integriert werden,
- es können Absperrhähnen in die Vorrichtung integriert werden,
- es können Ausdehnungsgefäße, Befüll- und Entleereinrichtungen, Sicherheitsventile, Druckanzeigen usw. oder Anschlüssen dafür in die Vorrichtung integriert werden,
- Entwicklung einer Verteilervorrichtung eigens für thermisch angetriebene Kältemaschinen als Verteiler und Sammler,
- Anbringung der hydraulischen und elektrischen Bauteile in einem Gehäuse zur vereinfachten Installation und Wartung,
- die Installation kann ebenso in einem Gehäuse, auf einem Ständerwerk, einer Metallwand oder einer Installationsschiene erfolgen,
- die Anschlüsse für den Installateur können außen am Gehäuse oder im Inneren der Vorrichtung angebracht sein,
- die Vorrichtung kann bedarfsorientiert verschiedene Bauteile enthalten, solange ihre Funktion, als Sammelstelle der Anschlusskreise an die Sorptionsmaschine oder Kälteanlage, erhalten bleibt oder
- die Kältestation kann vorteilhafterweise allein die hydraulischen Komponenten enthalten, wenn die elektrische Regelung/Steuerung an anderer Stelle erfolgt.

Weitere Vorteile der Sorptionsmaschine sind: Verbilligung, Vereinfachung, Ersparnis an Zeit, Material, Arbeitsstufen, Kosten oder schwer beschaffbaren Rohstoffen, erhöhte Zuverlässigkeit, Beseitigung von Fehlern, Qualitätshebung, Wartungsfreiheit, größere Effektivität, höhere Ausbeute, Vermehrung technischer Möglichkeiten, Eröffnung eines neuen Gebiets, erstmalige Lösung einer Aufgabe, Möglichkeit der Rationalisierung und/oder Miniaturisierung.

Die Erfindung wird nunmehr anhand von Figuren beispielhaft beschrieben, ohne jedoch auf diese beschränkt zu sein; es zeigt:
- Fig. 1: Schematische Darstellung einer Verteilervorrichtung
- Fig. 2: Verschaltung einer bevorzugten Verteilervorrichtung

Die Fig. 1 zeigt eine schematische Darstellung einer Verteilervorrichtung. In die Verteilervorrichtung können beispielsweise drei Pumpen 1, ein Mischer 2 (z. B. Drei-Wege-Mischer), sechs Pumpenhähne 3, vier Absperrkugelhähne 4 und 3 Durchflussbegrenzer 5 eingebaut sein oder die Anschlüsse für diese vorgesehen sein. Außerdem können in der bevorzugten Verteilervorrichtung elektrische Anschlüsse oder Bauteile verbaut sein, die beispielsweise einen Motorschutzschalter (nicht dargestellt), ein Relais (nicht dargestellt), Sicherungen (nicht dargestellt) und eine Klemmleiste (nicht dargestellt) mit gleicher Nummerierung wie die Klemmleiste an einer Kälteanlage aufweisen.

Fig. 2 stellt eine Verschaltung einer bevorzugten Verteilervorrichtung dar. Die Verteilervorrichtung 10 kann elektrische und/oder hydraulische Anschlüsse aufweisen und mit einer Kältemaschine 9, bevorzugt einer Sorptionsmaschine, besonders bevorzugt einer Adsorptionskältemaschine verbunden sein. Hierbei ist die Verteilervorrichtung mit einem Rückkühlkreis 7, einem Antriebskreis 8 und einem Kältekreis 6 verbunden, wobei die Verteilervorrichtung bevorzugt vollständig vormoniert, verkabelt und anschlussfertig ist. Die Verteilervorrichtung umfasst vorzugsweise Anschlüsse zum hydraulischen und/oder elektrischen Verschalten verschiedener Komponenten mit einer Kältemaschine, bevorzugt einer Sorptionsmaschine und ein Gehäuse und/oder Rahmen, wobei die Vorrichtung in oder auf dem Gehäuse oder Rahmen angeordnet ist und für einen Betrieb mit der Sorptionsmaschine mittels Rohren, Leitungen, Schläuchen und/oder Kabeln mit dieser verbunden wird und mindestens eine Pumpe und weitere Komponenten zum Antreiben, Pumpen, Wärmetauschen, Messen, Steuern und/oder Regeln eines Antriebs-, Rückkühl-, Wärme- und/oder Kältekreises der Sorptionsmaschine aufweist oder den Einbau davon vorbereitet hat.

### Bezugszeichenliste

- 1: Pumpen
- 2: Mischer
- 3: Pumpenhähne
- 4: Absperrkugelhähne
- 5: Durchflussbegrenzer
- 6: Kältekreis
- 7: Rückkühlkreis
- 8: Antriebskreis
- 9: Kältemaschine
- 10: Verteilervorrichtung

## Patentansprüche

1. Sorptionsmaschine umfassend eine Verteilervorrichtung (10), wobei die Verteilervorrichtung (10) Anschlüsse zum hydraulischen und/oder elektrischen Verschalten verschiedener Komponenten mit der Sorptionsmaschine umfasst, wobei die Verteilervorrichtung (10) für einen Betrieb mit der Sorptionsmaschine mittels Rohren, Leitungen, Schläuchen und/oder Kabeln mit dieser verbunden wird und mindestens eine Pumpe (1) und weitere Komponenten zum Antreiben, Pumpen, Wärmetauschen, Messen, Steuern und/oder Regeln eines Antriebs- (8), Rückkühl-(7), Wärme- und/oder Kältekreises (6) der Sorptionsmaschine aufweist und wobei die Verteilervorrichtung (10) Aufnahmevorrichtungen für den Einbau der mindestens einen Pumpe (1) und weiteren Komponenten zum Antreiben, Pumpen; Messen Steuern und/oder Regeln eines Antriebs- (8), Rückkühl- (7), Wärme- und/oder Kältekreises (6) der Sorptionsmaschine aufweist und wobei die Verteilervorrichtung (10)
- in der Sorptionsmaschine integriert vorliegt, oder
- mit der Sorptionsmaschine und/oder einem Gehäuse der Sorptionsmaschine verbunden ist und wobei die Verteilervorrichtung (10) ein Gehäuse und/oder einen Rahmen umfasst und die Verteilervorrichtung (10) in oder auf dem Gehäuse oder Rahmen angeordnet ist.

2. Sorptionsmaschine nach Anspruch 1, wobei die Verteilervorrichtung (10) mittels Rohren, Leitungen, Schläuchen und/oder Kabeln mit der Sorptionsmaschine und/oder dem Gehäuse der Sorptionsmaschine verbunden vorliegt.

3. Sorptionsmaschine nach Anspruch 1 oder 2,
**dadurch gekennzeichnet, dass**
mindestens ein Mischer (2) in die Verteilervorrichtung (10) integriert ist.

4. Sorptionsmaschine nach einem oder mehreren der vorherigen Ansprüche,
**dadurch gekennzeichnet, dass**
mindestens ein von der Sorptionsmaschine kommendes Rohr, Leitung und/oder Schlauch von einem Kreislauf der Sorptionsmaschine stammend, umfassend Rückkühlkreislauf (7), Kältekreislauf (6) und/oder Antriebskreislauf (8), für einen Betrieb mit der Sorptionsmaschine mit der Verteilervorrichtung (10) verbunden wird.

5. Sorptionsmaschine nach einem oder mehreren der vorherigen Ansprüche,
**dadurch gekennzeichnet, dass**
die Komponenten der Verteilervorrichtung (10) Pumpen (1), Volumenstromanzeigen, Temperaturanzeigen, Ausdehnungsgefäße, Sicherheitseinrichtungen und Befüll- und Entleereinrichtungen umfassen.

6. Sorptionsmaschine nach einem oder mehreren der vorherigen Ansprüche,
**dadurch gekennzeichnet, dass**
mindestens ein Ventil, umfassend Absperrhahn (4), Strangregulierventil, Drei- oder Mehrwegeventil und/oder Sicherheitsventil in die Verteilervorrichtung (10) integriert ist.

7. Sorptionsmaschine nach einem oder mehreren der vorherigen Ansprüche,
**dadurch gekennzeichnet, dass**
das Gehäuse oder der Rahmen der Verteilervorrichtung (10) aus einem Werkstoff umfassend Metall oder Kunststoff gefertigt ist.

8. Sorptionsmaschine nach einem oder mehreren der vorherigen Ansprüche,
**dadurch gekennzeichnet, dass**
das Gehäuse oder der Rahmen der Verteilervorrichtung (10) auf einer horizontalen oder vertikalen Ebene oder einem Ständer befestigt ist und entweder bodenstehend, wand- oder deckenhängend oder an anderen Bauteilen installiert wird.

9. Sorptionsmaschine
nach einem oder mehreren der vorherigen Ansprüche,
**dadurch gekennzeichnet, dass**
an dem Gehäuse eine Bedien- und/oder Anzeigevorrichtung und/oder Anschlüsse für die hydraulischen und/oder elektrischen Mittel angeordnet sind.

10. Sorptionsmaschine nach einem oder mehreren der Ansprüche 4 bis 9,
**dadurch gekennzeichnet, dass**
eine Verbindung zwischen Strängen der Kreisläufe (6, 7, 8) besteht und Fluid- und Energieströme zwischen den Strängen vorliegen oder ausgetauscht werden.

11. Sorptionsmaschine nach dem vorhergehenden Anspruch,
**dadurch gekennzeichnet, dass**
eine Umschaltung zwischen den Strängen erfolgen kann und die verbundenen Komponenten mit unterschiedlichen Kreisen der Sorptionsmaschine umfassend Antriebs- (8), Rückkühl- (7) und Kältekreis (6) mit der Sorptionsmaschine verbunden werden.

## Claims

1. A sorption machine including a distributor device (10), the distributor device (10) comprising connections for a hydraulic and/or electrical connection of various components to the sorption machine, wherein the distributor device (10) is configured for an operation with the sorption machine and is connected thereto via pipes, lines, hoses and/or cables, and has at least one pump (1) and further components for driving, pumping, heat-exchanging, measuring, controlling and/or regulating a drive circuit (8), recooling circuit (7), heat circuit and/or refrigeration circuit (6) of the sorption machine, and wherein the distributor device (10) has holding fixtures for the installation of the at least one pump (1) and further components for driving, pumping, measuring, controlling and/or regulating a drive circuit (8), recooling circuit (7), heat circuit and/or refrigeration circuit (6) of the sorption machine, and wherein the distributor device (10)
- is integrated into the sorption machine, or
- is connected to the sorption machine and/or a housing of the sorption machine and wherein the distributor device (10) comprises a housing and/or frame and wherein the distributor device (10) is arranged in or on the housing or frame.

2. The sorption machine according to claim 1, wherein the distributor device (10) is connected to the sorption machine and/or the housing of the sorption machine via pipes, lines, hoses and/or cables.

3. The sorption machine according to claim 1 or 2, **characterized in that** at least one mixer (2) is integrated into the distributor device (10).

4. The sorption machine according to one or more of the preceding claims, **characterized in that** at least one pipe, line and/or hose coming from the sorption machine, originating from a circuit of the sorption machine, comprising the recooling circuit (7), the refrigeration circuit (6) and/or the drive circuit (8), is connected to the distributor device (10) for an operation with the sorption machine.

5. The sorption machine according to one or more of the preceding claims, **characterized in that** the components of the distributor device (10) comprise pumps (1), volumetric flow rate displays, temperature displays, expansion tanks, safety devices, and filling and emptying devices.

6. The sorption machine according to one or more of the preceding claims, **characterized in that** at least one valve comprising stop cock (4), line regulating valve, three-way valve or multiway valve and/or safety valve, is integrated into the distributor device (10).

7. The sorption machine according to one or more of the preceding claims, **characterized in that** the housing or the frame of the distributor device (10) is produced from a material comprising metal or plastic.

8. The sorption machine according to one or more of the preceding claims, **characterized in that** the housing or the frame of the distributor device (10) is attached on a horizontal or vertical plane or a stand and is either ground-mounted, wall-mounted or ceiling-mounted or installed on other components.

9. The sorption machine according to one or more of the preceding claims, **characterized in that** an operating and/or display device and/or connections for hydraulic and/or electrical components are arranged on the housing.

10. The sorption machine according to one or more of the claims 4 to 9, **characterized in that** there is a connection between lines of the circuits (6, 7, 8) and fluid flows and energy flows between the lines exist or can be exchanged.

11. The sorption machine according to the preceding claim, **characterized in that** a shift between the lines can take place and connected components, with different circuits of the sorption machine comprising the drive circuit (8), recooling circuit (7) and refrigerating circuit (6) are connected to the sorption machine.

## Revendications

1. Machine à sorption comprenant un dispositif distributeur (10), le dispositif distributeur (10) comprenant des connexions pour une connexion hydraulique et/ou électrique de divers composants à la machine à sorption, dans laquelle le dispositif distributeur (10) est configuré pour fonctionner avec la machine à sorption et est connecté à celle-ci par le biais de conduites, de canalisations, de tuyaux et/ou de câbles, et comprend au moins une pompe (1) et d'autres composants pour l'entraînement, le pompage, l'échange de chaleur, la mesure, la commande et/ou la régulation d'un circuit d'entraînement (8), d'un circuit de refroidissement (7), d'un circuit thermique et/ou d'un circuit de réfrigération (6) de la machine à sorption, et dans laquelle le dispositif distributeur (10) comprend des accessoires de maintien pour l'installation de l'au moins une pompe (1) et d'autres composants pour l'entraînement, le pompage, la mesure, la commande et/ou la régulation d'un circuit d'entraînement (8), d'un circuit de refroidissement (7), d'un circuit thermique et/ou d'un circuit de réfrigération (6) de la machine à sorption, et dans laquelle le dispositif distributeur (10)
- est intégré dans la machine à sorption, ou
- est connecté à la machine à sorption et/ou à un boîtier de la machine à sorption et dans laquelle le dispositif distributeur (10) comprend un boîtier et/ou un cadre et dans laquelle le dispositif distributeur (10) est agencé dans ou sur le boîtier ou le cadre.

2. Machine à sorption selon la revendication 1, dans laquelle le dispositif distributeur (10) est connecté à la machine à sorption et/ou au boîtier de la machine à sorption par le biais de conduites, de canalisations, de tuyaux et/ou de câbles.

3. Machine à sorption selon la revendication 1 ou 2, **caractérisée en ce qu'**au moins un mélangeur (2) est intégré dans le dispositif distributeur (10).

4. Machine à sorption selon l'une ou plusieurs des revendications précédentes, **caractérisée en ce qu'**au moins une conduite, une canalisation et/ou un tuyau provenant de la machine à sorption, prenant sa source dans un circuit de la machine à sorption, comprenant le circuit de refroidissement (7), le circuit de réfrigération (6) et/ou le circuit d'entraînement (8), est connecté(e) au dispositif distributeur (10) pour fonctionner avec la machine à sorption.

5. Machine à sorption selon l'une ou plusieurs des revendications précédentes, **caractérisée en ce que** les composants du dispositif distributeur (10) comprennent des pompes (1), des unités d'affichage de débits volumétriques, des unités d'affichage de température, des réservoirs de détente, des dispositifs de sûreté, et des dispositifs de remplissage et de vidange.

6. Machine à sorption selon l'une ou plusieurs des revendications précédentes, **caractérisée en ce qu'**au moins une soupape comprenant un robinet d'arrêt (4), une soupape de régulation de canalisation, une soupape à trois voies ou une soupape à plusieurs voies et/ou une soupape de sûreté, est intégrée dans le dispositif distributeur (10).

7. Machine à sorption selon l'une ou plusieurs des revendications précédentes, **caractérisée en ce que** le boîtier ou le cadre du dispositif distributeur (10) est produit à partir d'un matériau comprenant du métal ou du plastique.

8. Machine à sorption selon l'une ou plusieurs des revendications précédentes, **caractérisée en ce que** le boîtier ou le cadre du dispositif distributeur (10) est fixé sur un plan horizontal ou vertical ou un support et est soit monté sur le sol, soit monté sur un mur, soit monté sur le plafond ou installé sur d'autres composants.

9. Machine à sorption selon l'une ou plusieurs des revendications précédentes, **caractérisée en ce qu'**un dispositif de fonctionnement et/ou d'affichage et/ou des connexions pour des composants hydrauliques et/ou électriques est/sont agencé(es) sur le boîtier.

10. Machine à sorption selon l'une ou plusieurs des revendications 4 à 9, **caractérisée en ce qu'**il existe une connexion entre des canalisations des circuits (6, 7, 8) et des écoulements de fluide et des écoulements d'énergie entre les canalisations existent ou peuvent être échangés.

11. Machine à sorption selon la revendication précédente, **caractérisée en ce qu'**une commutation entre les canalisations peut se produire et des composants connectés, avec différents circuits de la machine à sorption comprenant le circuit d'entraînement (8), le circuit de refroidissement (7) et le circuit de réfrigération (6), sont connectés à la machine à sorption.
